# EUROPÄISCHE PATENTSCHRIFT

(11) **EP 0 741 920 B1**
(45) Veröffentlichungstag und Bekanntmachung des Hinweises auf die Patenterteilung: **20.01.1999**
(21) Anmeldenummer: 95935811.0
(22) Anmeldetag: 26.10.1995
(51) Int. Cl.: H01R 13/436

(54) **ELEKTRISCHER VERBINDUNGSTEIL EINER ZWEITEILIGEN STECKVERBINDUNG**
ELECTRICAL CONNECTING ELEMENT OF A TWO-PART PIN-AND-SOCKET CONNECTION
ELEMENT DE CONNEXION ELECTRIQUE D'UN CONNECTEUR MALE-FEMELLE EN DEUX PARTIES

(30) Priorität: 04.11.1994 DE 4439386
(43) Veröffentlichungstag der Anmeldung: 13.11.1996
(73) Patentinhaber: Delphi Automotive Systems Deutschland GmbH, D-42369 Wuppertal (DE)
(72) Erfinder: SCHEKALLA, Peter, D-42329 Wuppertal (DE); SVENDSEN, Jan, D-42105 Wuppertal (DE); SEUTSCHNIKER, Roman, D-42105 Wuppertal (DE)
(74) Vertreter: Denton, Michael John
(86) Internationale Anmeldenummer: DE9501489
(87) Internationale Veröffentlichungsnummer: WO9614673

(56) Entgegenhaltungen:
- US-A- 5 033 980
- US-A- 5 085 599
- US-A- 5 108 309

## Beschreibung

Die Erfindung richtet sich auf einen oder beide Verbindungsteile einer zweiteiligen elektrischen Steckverbindung, deren Verbindungsteile zwei zueinander komplementäre Gehäuse aufweisen. Das eine Gehäuse nimmt elektrische Kontaktteile, wie Buchsenkontakte, auf und ist mit einem Steckabschnitt versehen, der im Kupplungsfall in einen Aufnahmeabschnitt des anderen Gehäuses einsteckbar ist. Wegen seiner Steckfunktion soll dieses Gehäuse der Steckverbindung kurz "Steckergehäuse" bezeichnet werden. Das ihm zugeordnete andere Gehäuse besitzt einen komplementären Aufnahmeraum für den Steckabschnitt des Steckergehäuses, weshalb es nachfolgend kurz "Buchsengehäuse" benannt werden soll. Im Kupplungsfall greift das Steckergehäuse mit seinem Steckabschnitt in den Aufnahmeabschnitt des Buchsengehäuses ein, weshalb diese ineinanderzufügenden Enden der beiden Verbindungsteile nachfolgend kurz "Kupplungsenden" bezeichnet werden sollen. Das Buchsengehäuse dient zur Aufnahme von elektrischen Gegenkontaktteilen, z. B. in Form von Steckkontakten. Für die Kontakt- bzw. Gegenkontaktteile besitzt das zugehörige Gehäuse wenigstens zwei paarweise nebeneinander liegende, axiale Gehäusekammern, in welche die an jeweils eine elektrische Leitung angeschlossenen Kontakt- bzw. Gegenkontaktteile, von der dem Kupplungsende des Gehäuses abgekehrten Seite aus, in die Gehäusekammern eingeführt werden. Die axiale Trennwand zwischen den Gehäusekammern hat dabei die Aufgabe, die beiden Kontaktteile gegeneinander zu isolieren. Bei einer derartigen Steckverbindung sind im Kupplungsfall die in Eingriff stehenden Kontakt- und Gegenkontaktteile mindestens durch den Mantel des Aufnahmeabschnitts vom Buchsengehäuse nach außen hin gut abgedeckt, weshalb weder Schmutz noch Spritzwasser die elektrische Kontaktierung beeinträchtigen können. DE-C-4 224 154 offenbart eine derartige Steckverbindung.

Das Gehäuse der bekannten Steckverbindung kann Abdichtungsprobleme bringen, die sich aus Verriegelungsmitteln für die der Kontaktteile in den Gehäusekammern ergeben. Zur Verriegelung verwendet man bei den bekannten Steckverbindungen einen quer zu den Gehäusekammern verschieblichen Riegel mit profilierten Öffnungen, der in zwei Stellungen im Gehäuse verrastbar ist. In einer ersten Raststellung, die als "Vorraststellung" bezeichnet werden soll, ist das Öffnungsprofil des Riegels dem Öffnungsquerschnitt der Gehäusekammern angepaßt und erlaubt die erwähnte axiale Einführung der Kontaktteile. In der zweiten Raststellung, die nachfolgend "Endraststellung" benannt werden soll, fährt der Riegel mit seinem Öffnungsprofil sperrwirksam in die Gehäusekammern ein und hintergreift an den Kontaktteilen befindliche radiale Schultern. In der Endraststellung sind die Gegenkontaktteile in den Gehäusekammern fixiert, weshalb sie sich nicht mehr, im Gegensinne zu ihrer Einführbewegung, aus den Gehäusekammern herausziehen lassen.

Diese bekannte Verriegelung der Kontaktteile in definierter Axiallage in den Gehäusekammern ist aber in jedem Fall mit Nachteilen verbunden. Sowohl für die Anordnung als auch für die Umsteuerung des Riegels zwischen seinen beiden Raststellungen ist ein entsprechender Platzbedarf im jeweiligen Gehäuse erforderlich. Führt man die Umsteuerungsbewegung des Riegels zwischen seinen Raststellungen von der Außenseite des Buchsengehäuses aus, so ergeben sich die vorerwähnten Abdichtungsprobleme. Versucht man die Umsteuerung des Riegels zwischen seinen beiden Raststellungen ins Innere der Gehäuse zu verlegen, so ist ein zusätzlicher Platzbedarf entweder für am Riegel befindliche, mitbewegliche Handhaben oder für Kanäle zum Einführen externer Betätigungs-Werkzeuge erforderlich. Um den bekannten Riegel im Gehäuseinneren montieren zu können, ergibt sich schließlich der Nachteil einer mehrteiligen Ausbildung des Buchsengehäuses. Die Herstellung eines mehrteiligen Gehäuses ist kostenaufwendig und erfordert eine zeitraubende stufenweise Montage der Gehäuseteile, um den Riegel zwischen den Gehäuseteilen anordnen zu können.

Der Erfindung liegt die Aufgabe zugrunde, eine nach außen hin gut abgeschirmte, preiswerte elektrische Steckverbindung der im Oberbegriff des Anspruches 1 genannten Art zu entwickeln, die eine bequeme, zuverlässige Umsteuerungsbewegung eines die Gegenkontaktteile im Matrizenteil verriegelnden Schiebers gestattet und dennoch teilesparend und raumsparend ausgebildet ist. Dies wird erfindungsgemäß durch die im Kennzeichen des Anspruches 1 angeführten Maßnahmen erreicht, denen folgende besondere Bedeutung zukommt.

Bei der Erfindung erhält die zwischen den beiden Gehäusekammern befindliche axiale Trennwand die zusätzliche neue Funktion, nämlich als Schieber zur Verriegelung der eingeführten Kontaktteile zu dienen. Daher ist der Platz für einen zusätzlichen Schieber eingespart. Für die Erfindung genügt es, jenes Teilstück der axialen Trennwand lösbar zu machen, welches sich bis zu den als Verriegelungsstellen dienenden radialen Schultern der in den Gehäusekammern eingeführten Kontaktteile erstreckt. Dieses lösbare Teilstück der axialen Trennwand soll nachfolgend kurz "Trennwandstück" benannt werden. Das Trennwandstück besitzt als Sperrelemente für die Kontaktteile radiale Vorsprünge.

Es ist bereits eine ideale spritzwassergeschützte Lage dieses Trennwandstücks gewährleistet, weil es naturgemäß zwischen den beiden Gehäusekammern, also im Achsbereich, inmitten des Buchsengehäuses liegt. Dennoch ist seine Handhabung bequem ausführbar, weil dafür eine z. B. vom Aufnahmeraum im Inneren des Buchsengehäuses ausgehende Axialaussparung genutzt werden kann, die zwischen den beiden Gehäusekammern liegt. Abgesehen von diesem Trennwandstück kann das ganze Gehäuse einstückig ausgebildet sein, weshalb eine kostspielige Herstellung von mehreren Gehäuseteilen und ihr zeitaufwendiger Zusammenbau entfallen. Das Trennwandstück läßt sich, vom Kupplungsende des Gehäuses aus, durch eine einfache Einsteckmontage in die Axialaussparung bis zu der endgültigen vollen Tiefe einschieben. Die Axialaussparung dient beim nachfolgenden Verriegelungsvorgang zugleich als Führung für das Trennwandstück. Das Trennwandstück wird nämlich an den Innenflächen der Aussparung wandparallel verschoben und die Aussparung braucht nur eine dazu ausreichende Aussparungshöhe aufzuweisen. Ist das Trennwandstück axial in die Axialaussparung axial eingesteckt worden, so wird sie dann senkrecht dazu bewegt, um über die Vorraststellung hinaus, bis zu seiner Endraststellung verschoben zu werden.

Die Aussparung besitzt vorteilhafterweise ein Öffnungsprofil, dessen umgrenzende Wandteile bereits in der Vorraststellung des Trennwandstücks dessen Radialvorsprünge wenigstens bereichsweise zum Aufnahmeraum hin abdecken. Das Gehäuse mit dem in seiner Vorraststellung fixierten Trennwandstück bildet dann eine vorgefertigte Baueinheit aus unverlierbaren, lagegesicherten Teilen, die so, als Handelsprodukt, ausgeliefert werden kann. In dieser Vorraststellung des Trennwandstücks verengen seine Radialvorsprünge den lichten Querschnitt der Gehäusekammern noch nicht, weshalb die Abnehmer dieser Baueinheiten selbst die Kontaktteile bequem ins Gehäuse einführen können. Die Abnehmer können selbst Art und Form der Kontaktteile und der daran angeschlossenen elektrischen Leitungen individuell bestimmen. Zur Sicherung der definierten Axiallage der Kontaktteile in den Gehäusekammern brauchen die Abnehmer das Trennwandstück nur noch, vom Kupplungsende aus, z. B. vom Aufnahmeraum, weiter quer zu verschieben, bis die Endraststellung des Trennwandstücks wirksam wird. Dann erst greifen die Radialvorsprünge des Trennwandstücks verriegelungswirksam hinter die radialen Schultern der eingeführten Kontaktteile.

Weitere Maßnahmen und Vorteile der Erfindung ergeben sich aus der nachfolgenden Beschreibung und den Zeichnungen. In den Zeichnungen ist die Erfindung in einem Ausführungsbeispiel dargestellt. Es zeigen:
- Fig. 1: in einem halben Längsschnitt die beiden, voneinander entkuppelten Verbindungsteile der erfindungsgemäßen elektrischen Steckverbindung nach ihrer Fertigstellung, wobei die Schnittführung anhand des einen, ein Buchsengehäuse betreffenden Verbindungsteils durch die versprungene Schnittlinie 1-1 von Fig. 8 veranschaulicht ist,
- Fig. 2: in einer Explosionsdarstellung die Bestandteile des einen ein Buchsengehäuse aufweisenden Verbindungsteils von Fig. 1, wo das Buchsengehäuse im Axialschnitt längs der Schnittlinie II-II von Fig. 3 dargestellt ist, also in einer gegenüber dem Halbschnitt von Fig. 1 versetzten Längsebene,
- Fig. 3: in einer gegenüber Fig. 2 vergrößerten Darstellung die Stirnansicht auf das Buchsengehäuse in Blickrichtung des Pfeils III von Fig. 2,
- Fig. 4: in einer mit Fig. 3 entsprechenden Vergrößerung die Stirnansicht auf einen zweiten, in Fig. 2 gezeigten Bestandteil des dortigen Verbindungsteils, nämlich ein lösbares Trennwandstück, in Blickrichtung des dortigen Pfeils IV,
- Fig. 5,: in einer gegenüber Fig. 3 und 4 weiteren Vergrößerung die Stirnansicht auf den Verbindungsteil von Fig. 2, wenn sich das Trennwandstück in einer "Einsteckmontagestellung" im Buchsengehäuse befindet,
- Fig. 6,: in einer mit Fig. 5 übereinstimmenden Darstellung, eine "Vorraststellung" dieser beiden Bestandteile des Verbindungsteiles von Fig., 2,
- Fig. 7,: in einer gegenüber Fig. 6 verkleinerten Darstellung, einen Horizontalschnitt durch die beiden vormontierten Bestandteile von Fig. 6 längs der dortigen horizontalen Schnittebene VII-VII,
- Fig. 8,: wieder in einer mit Fig. 5 übereinstimmenden Stirnansicht, den fertigen Verbindungsteil von Fig. 2 aus den drei in Fig. 2 gezeigten Bestandteilen, wenn sich die Trennwand in ihrer "Endraststellung" befindet, und schließlich
- Fig. 9,: in einem zwar mit Fig. 7 übereinstimmenden Horizontalschnitt, aber in starker Vergrößerung demgegenüber, einen mittleren Bereich des fertigen Verbindungsteils von Fig. 8 längs der dortigen Schnittlinie IXIX.

Die elektrische Verbindung besteht aus zwei miteinander kuppelbaren Verbindungsteilen 10, 20, die, wie Fig. 1 zeigt, sowohl hinsichtlich ihrer beidseitigen elektrischen Kontaktteile 11, 21 als auch hinsichtlich der ineinander zu steckenden Kupplungsabschnitte 14, 39 ihrer Gehäuse 13, 30 zueinander komplementär gestaltet sind. Jeder Kontakt- bzw. Gegenkontaktteil 11, 21 ist über eine Crimpverbindung od. dgl. mit dem Leiter einer zugehörigen elektrischen Leitung 12 bzw. 22 verbunden, die im Kupplungsfall der beiden Verbindungsteile 10, 20 paarweise miteinander elektrisch verbunden werden sollen. Das Gehäuse 13 des einen Verbindungsteils 10 besitzt als Kupplungsabschnitt einen Steckabschnitt 14, welchem, im Gehäuse 30 des anderen Verbindungsteils 20 ein Aufnahmeabschnitt 36 mit einem dementsprechend profilierten Aufnahmeraum 31 zugeordnet ist. Wegen seiner Steckfunktion aufgrund des Steckabschnitts 14 soll das Gehäuse des ersten Verbindungsteils 10 nachfolgend kurz "Steckergehäuse", aber dasjenige des zweiten Verbindungsteils 20, wegen des dortigen buchsenartigen Aufnahmeabschnitts 36, kurz "Buchsengehäuse" bezeichnet werden.

Vorteilhaft besteht der Kontaktteil im Steckergehäuse 13 aus einem Buchsenkontakt 11, während die Gegenkontaktteile 21 im Buchsengehäuse 30 als Steckkontaktteile 21 ausgebildet sind, die mit einem Stiftende 23 in den dortigen Aufnahmeraum 31 hineinragen. Der Aufnahmeraum 31 ist durch eine quer zur Längsachse 33 des Gehäuses 30 von Fig. 1 verlaufende Bodenwand 32 gegenüber dem Endabschnitt 34 des Buchsen gehäuses 30 axial begrenzt. Das Aussehen der Bodenwand 32 ist aus der Stirnansicht des Buchsengehäuses in Fig. 3 entnehmbar, wo Durchbrüche 35 zum Durchtritt der Steckerstifte 23 zu erkennen sind. Durch die Bodenwand 32 ist das Gehäuse 30 in den breiten Kupplungsabschnitt 36 und einen Hinterabschnitt 34 gegliedert. Dieser Hinterabschnitt 34 des Buchsengehäuses 30 ist gegenüber dem vorausgehenden Vorderabschnitt 36 radial abgesetzt. Wie bereits erwähnt wurde, greift im Kupplungsfall der beiden Verbindungsteile 10, 20 das Steckergehäuse 13 mit seinem Steckabschnitt 14 in den Aufnahmeraum 31 des Buchsengehäuses 30 ein. Das Steckergehäuse 13 kann, zwecks besserer Abdichtung, einen aus Fig. 1 erkennbaren Mantel 15 besitzen, der den Steckabschnitt 14 im Radialabstand umschließt. Zwischen dem Mantel 15 und dem Steckabschnitt 14 entsteht ein Ringraum, in welchen der Aufnahmeabschnitt 36 vom Buchsengehäuse 30 des anderen Verbindungsteils 20 eindringen kann. Im Kupplungsfall, wenn die Steckerstifte 23 der Gegenkontaktteile 21 in die Buchsenkontakte 11 des Steckergehäuses 13 eingreifen, sind die elektrischen Kontaktstellen allseitig nach außen abgeschirmt. Bedarfsweise können zwischen den Gehäusen 13, 30 auch noch Gummidichtungen verwendet werden. Zur Sicherung des Kupplungseingriffs können die Gehäuse 13, 30 der beiden Verbindungsteile 10, 20 über Schnappverbindungen oder Schließen auch mechanisch miteinander verbunden sein.

Bei der Erfindung liegt eine besondere Ausbildung des Verbindungsteils 20 vor, welcher, wie aus der Explosionsdarstellung von Fig. 2 zu erkennen ist, außer den Gegenkontaktteilen 21 nur noch aus zwei weiteren Bestandteilen besteht, nämlich dem bereits erwähnten, einstückigen Buchsengehäuse 30 und einem in besonderer Weise ausgestalteten Schieber 40, der, ausweislich der Fig. 7, die Funktion einer isolierenden Trennwand 38 im Buchsengehäuse 30 erfüllt. Die Trennwand 38 scheidet nämlich im Hinterabschnitt 34 zwei parallel nebeneinander liegende axiale Gehäusekammern 37 voneinander, welche jeweils zum Einführen der Gegenkontaktteile 21 dienen. Die Bohrungen in den Gehäusekammern 37 sind axial gestuft. Im vorliegenden Fall sind, wie der Axialschnitt von Fig. 2 verdeutlicht, zwei Paare solcher Gehäusekammern 37 übereinander liegend angeordnet, weshalb dieser Verbindungsteil 20, ausweislich der Stirnansicht des fertig montierten Verbindungsteils 20 von Fig. 6, ein mit vier Stiftenden 23 versehener vierpoliger Verbindungsteil 20 ist.

Ausweislich der Fig. 2 werden die Gegenkontaktteile 21 von der dem Kupplungsende 69 abgekehrten Hinterende 39 des Gehäuses 30 aus in die zugehörigen Gehäusekammern 37 axial eingeführt, wie aus den beiden dortigen Einführ-Pfeilen 24 zu erkennen ist. Wie bereits erwähnt wurde, hat der Schieber 40, ausweislich der Fig. 7, die Funktion einer Trennwand 38, in deren Verlängerung er schließlich angeordnet wird. Der Schieber 40 wird aber getrennt von dem einstückigen Gehäuse 30 hergestellt, bildet also ein "lösbares Teilstück" der Trennwand, die er gemäß Fig. 7 bzw. 9 axial bis zur Bodenwand 32 im Buchsengehäuse 30 verlängert. Wegen dieser besonderen Funktion soll daher der Schieber 40 nachfolgend kurz "Trennwandstück" bezeichnet werden. Dieses Trennwandstück 40 besitzt, ausweislich der Fig. 2 und 4, ein besonderes Axial- und Radialprofil. Diesem Profil des Trennwandstücks 40 angepaßt besitzt das Buchsengehäuse 30 eine im inneren Bereich zwischen den beiden Gehäusekammern 37 verlaufende Axialaussparung 50.

Das Trennwandstück 40 ist zunächst in einen ebenen Wandteil 41 gegliedert, der an seinem oberen Längsrand 42 eine U-förmige Führungsschiene 43 besitzt, welche gegenüber der Stärke des Wandteils 41 verbreitert ist.

Das Öffnungsprofil der zugehörigen Axialaussparung 50 umfaßt, dementsprechend, wie aus der Stirnansicht von Fig. 3 zu entnehmen ist, einen der Stärke des Wandteils 41 vom Trennwandstück 40 angepaßten vertikalen Schlitz 51, der, gegenüber der aus Fig. 4 erkennbaren Höhe 44 des Trennwandstücks 40 eine größere Höhe 54 der Axialaussparung 50 bestimmt. Ausweislich der Fig. 3 besitzt die Axialaussparung 50 an ihrem oberen Schlitzende 52 eine dem Umriß der Führungsschiene 43 entsprechende kanalförmige Ausweitung 53.

Gemäß Fig. 2 ist der Wandteil 41 mit einem zwar verbreiterten, aber axial verlaufenden Kontrollstift 45 versehen, welcher sich über die Außenkante 49 der Wandfläche 41 hinaus erstreckt und im Gebrauchsfall eine noch abschließend näher zu beschreibende Kontrollfunktion erfüllt. An der gegenüberliegenden Innenkante 48 besitzt das Trennwandstück 40 zwei in Höhenabstand zueinander angeordnete Radialvorsprünge 46, 47, die dem Höhenabstand der beiden vorerwähnten, übereinander liegenden Paare von Gehäusekammern 37 entspricht. Wie ein Vergleich zwischen Fig. 4 und 3 zeigt, besitzt die Axialaussparung 50 in diesen Bereichen entsprechend erweiterte axiale Kanalteile 56, 57. Dies läßt den folgenden, aus Fig. 2 und 5 erkennbaren Zusammenbau des Buchsengehäuses 30 mit dem Trennwandstück 40 zu.

In Fig. 5 liegt eine "Einsteckmontage-Stellung" des Trennwandstücks 40 vor, welche durch die Höhenlinie 61 in Fig. 5 bestimmt ist. Diese Höhenlinie 61 soll durch die jeweilige Stellung des oberen Längsrandes 42 vom Trennwandstück 40 bestimmt sein. In der aus Fig. 5 erkennbaren Stellung liegt dieser Trennwandstück-Längsrand 42 gleitfähig am oberen Schlitzende 52 der gehäuseseitigen Axialaussparung 50 an, die dann als Führungsfläche dient, wenn das Trennwandstück 40 im Sinne des aus Fig. 2 ersichtlichen Einsteckpfeils 17 vom Inneren des Aufnahmeraums 31 des Buchsengehäuses 30 in die Axialaussparung 50 eingeführt wird. Ausweislich der Fig. 2 findet das obere Schlitzende 52 nämlich eine axiale Verlängerung an der Innenfläche des Aufnahmeabschnitts 36. Eine axiale Einsteckmontage des Trennwandstücks 40 in der Axialaussparung 50 ist aus folgendem Grund möglich.

Ausweislich der Fig. 5 liegen die Radialvorsprünge 46, 47 im Öffnungsprofil der vorbeschriebenen erweiterten Kanal teile 46, 47, wie auch die verbreiterte Führungsschiene 43 vom Trennwandstück 40 in der aus Fig. 3 ersichtlichen kanalförmigen Ausweitung 53 liegt. Der vertikale Schlitz 51 bildet zusammen mit den Ausweitungen und Erweiterungen 53, 56, 57 einen Einsteckkanal, der sich bis zu dem aus Fig. 2, aber auch aus Fig. 9 erkennbaren Aussparungsgrund 59 der Axialaussparung 50 erstreckt. Hinter diesem Aussparungsgrund 59 beginnt, ausweislich der Fig. 9, die gehäusefeste Trennwand 38. Die Einsteckmontage 17 des lösbaren Trennwandstücks 40 ist dann beendet, wenn seine Innenkante 48 am Aussparungsgrund 59 zur Anlage kommt. Diese Einsteckposition des Trennwandstücks 40' ist in Fig. 2 strichpunktiert veranschaulicht. In dieser Einstecklage ragt, wie bei 16' in Fig. 2 zu erkennen ist, der Kontrollstift in den Aufnahmeraum 31 hinein.

Die vorbeschriebene, aus Fig. 5 erkennbare Höhenstellung 61 des Trennwandstücks 40 kann auch durch Rasthaltungen unterstützt werden. So besitzt das Trennwandstück 40 Rast-Schließteile 18, die ausweislich der Fig. 2 und 4, im vorliegenden Fall radial, beidseitig der Führungsschiene 43, angeordnet sind und aus jeweils einer Rastnase bestehen. Als zugehörige Rast-Gegenschließteile dienen zwei Rippen 28, 29, welche daneben liegende Rastvertiefungen bestimmen. Diese Rastvertiefungen definieren über die Rastnase 18 die jeweilige Höhenlage des Trennwandstücks 40 in der Axialaussparung 50. Die beiden Rastrippen 28, 29 sind an der hinteren Innenfläche der kanalförmigen Ausweitung 53 im Buchsengehäuse 30 angeformt. Die vorerwähnte "Einsteckmontage-Stellung" des Trennwandstücks 40 ergibt sich dadurch, daß die dortige Rastnase 18 oberhalb der ersten Rastrippe 28 angeordnet ist.

Von dieser in Fig. 5 gezeigten Stellung aus kann nun das Trennwandstück 40 parallel zu seinem axialen Wandteil 41 im Sinne des aus Fig. 5 ersichtlichen Querbewegungs-Pfeils 19 verschoben werden. Dabei dient die Axialaussparung 50 als Führung für das Trennwandstück. Dies ist wegen der geringeren Höhe 44 des Trennwandstücks 40 gegenüber der aus Fig. 3 erkennbaren Axialaussparungs-Höhe 54 möglich. Der aus Fig. 5 erkennbare untere Längsrand 45 befindet sich in einem großen Höhenabstand 64 von dem entsprechenden unteren Schlitzende 55 der Axialaussparung 50. Die Querverschiebung 19 des Trennwandstücks 40 erfolgt zweckmäßigerweise vollautomatisch. Dazu dient ein Montagewerkzeug, welches vorausgehend bereits die axiale Einsteckbewegung 17 vollzogen hat. Dieses Werkzeug übt im Sinne des Querbewegungspfeils 19 von Fig. 6 eine definierte Verschiebung aus, die zu einer Verformung der zusammenwirkenden Rast-Schließ- bzw. Gegenschließteile 18, 28 führt. Dadurch gelangt, wie Fig. 6 zeigt, die am Trennwandstück 40 befindliche Rastnase 18 in die Rastrinne zwischen den beiden Rastrippen 28, 29 des Gehäuses. Es ist eine sogenannte "Vorrast-Stellung" des Trennwandstücks 40 erreicht, welche in Fig. 6, in analoger Weise zu Fig. 5, durch die jetzt tiefer liegende Höhenlinie 62 bestimmt ist. Das Trennwandstück 40 hat sich mit seinem unteren Längsrand 45 näher an das untere Schlitzende 55 heranbewegt, weshalb jetzt nur noch ein mittelgroßer Höhenabstand 65 gegeben ist.

Entscheidend in dieser Vorraststellung 62 von Fig. 6 und 7 ist, daß die beidseitigen Radialvorsprünge 46, 47, wie durch Strichelungen in Fig. 6 zu erkennen ist, bereits von Wandteilen 67, 68 zum Aufnahmeraum 31 des Buchsengehäuses 30 hin abgedeckt sind. Dadurch läßt sich das in die Vorraststellung 62 gebrachte Trennwandstück 40 nicht wieder, in Gegenrichtung zum Einsteckpfeil 17 von Fig. 2, axial herausziehen. Das Trennwandstück 40 ist also auch in seiner Axiallage gesichert. In Fig. 6 sind zugleich die Umrisse eines am Gegenkontaktteil 21 gemäß Fig. 2 vorgesehenen, hier kastenförmig ausgebildeten Abschnitts 70 angedeutet. Wie aus der Strichelung in Fig. 6 erkennbar, verengen die eingefahrenen Bereiche der Radialvorsprünge 46, 47 in der Vorraststellung die Gehäusekammern 37 noch nicht. Deshalb ist die vorbeschriebene axiale Einführbewegung 24 der Kontaktteile 21, gemäß Fig. 2, in die auch aus Fig. 7 ersichtliche, strichpunktierte Axiallage 21' der Gegenkontaktteile am Kammernende ohne weiteres möglich. Entscheidend ist, daß durch den Rasteingriff bei 18, 28, 29 das Trennwandstück auch in seiner Querbeweglichkeit 19 festgelegt ist. Es liegt eine aus Fig. 6 und 7 erkennbare vormontierte Baueinheit 60 vor, die herstellerseitig als fertiges Handelsprodukt in Verkehr gebracht werden kann.

Diese vorbereitete Baueinheit 60 kann nun, wie anhand der Fig. 6 und 7 zu erkennen ist, vom Abnehmer mit den gewünschten Gegenkontaktteilen 21 und den ausgewählten, daran angeschlossenen elektrischen Leitungen 22 bestückt werden. Dazu wird der Gegenkontaktteil 21 in seine aus Fig. 7 ersichtliche strichpunktierte, axiale Endlage 21' gebracht, die durch Anschläge im Bereich der Bodenwand 32 zum Kupplungsende 69 des Gehäuses 30 hin festgelegt ist. In dieser Endlage, die in Voll-Linien in Fig. 1 aufgezeigt ist, greifen am Kontaktteil vorgesehene federnde Zungen 25 hinter hinterschnittene Auflaufschrägen 58, die sich an der Innenfläche der längsprofilierten Gehäusekammer 37 befinden. Dadurch ist die Axialposition der Kontaktteile 21 zum Hinterende 39 des Gehäuses 30 festgelegt. Oberhalb und unterhalb der zur Aufnahme der Steckerstifte 23 erwähnten Durchbrüche 35 in der Bodenwand 32 sind, wie am besten aus Fig. 3 zu erkennen ist, kleinere Durchbrüche 71 vorgesehen. Diese Durchbrüche 71 entstehen beim Einführen von Werkzeugen in ein zur Spritzguß-Herstellung des Gehäuses 30 dienenden Formwerkzeugs, um im Inneren der Gehäusekammern 37 die erwähnten Hinterschneidungen in den Auflaufschrägen 58 zu erzeugen. Auf die elektrische Leitung 22 im Bereich des Gegenkontaktteils 21 ist ein Dichtring 26 aufgesetzt, welcher, gemäß Fig. 1, die lichte Öffnung der Gehäusekammer 37 zum Hinterende 39 des Buchsen gehäuses 30 abdichtet.

Durch eine weitere Querverschiebung 19 des Trennwandstücks 40 wird schließlich eine aus Fig. 8 und 9 ersichtliche Endraststellung erreicht, die in Fig. 8 durch eine Höhenlinie 63 verdeutlicht ist. Die Rastnase 18 ist unter Deformation des Werkstoffs unter die zweite Rastrippe 29 vom Gehäuse gelangt. Es liegt nur noch ein minimaler Höhenabstand 66 zwischen dem unteren Längsrand 45 des Trennwandstücks 40 und dem unteren Schlitzende 55 der Aussparung 50 vor. Jetzt sind, wie durch die Strichelungen in Fig. 8 erkennbar, die beidseitigen Radialvorsprünge 46, 47 des Trennwandstücks 40 hinter die Kastenabschnitte 70 der Kontaktteile 21 gefahren und hintergreifen dort radiale Schultern 27, wie am besten aus Fig. 9 zu entnehmen ist. Jetzt sind die Kontaktteile 21 in ihrer axialen Endlage gesichert.

In der Endraststellung des Trennwandstücks 40 nimmt auch der erwähnte axiale Kontrollstift 16 eine definierte Höhenlage im Aufnahmeraum 31 ein, die mit einer nicht näher erkennbaren, komplementären Kontrollausnehmung im Gehäuse 13 des anderen Verbindungsteils 10 von Fig. 1 axial ausgerichtet ist. Dies signalisiert die ordnungsgemäße Position aller Bestandteile. Nur in diesem Fall lassen sich die beiden Verbindungsteile 10, 20 axial ineinanderstecken. Andernfalls, wenn z. B. noch die Vorraststellung 62 gemäß Fig. 6 vorliegen sollte, ist das Stirnende des Kontrollstifts 16 noch nicht mit der erwähnten Kontrollausnehmung im anderen Verbindungsteil 10 ausgerichtet, weshalb dann ein axiales Ineinanderstecken der beiden Verbindungsteile 10, 20 unmöglich ist.

### Bezugszeichenliste:

- 10: Verbindungsteil
- 11: Kontaktteil von 10, Buchsenkontakt
- 12: elektrische Leitung für 11
- 13: Gehäuse, Steckergehäuse von 10
- 14: Kupplungsabschnitt von 13, Steckabschnitt
- 15: Mantel bei 14
- 16: axialer Kontrollstift
- 16': Einstecklage von 16 in 30
- 17: Einsteckpfeil von 40 in 30
- 18: Rast-Schließteile von 40, Rastnase
- 19: Querbewegungs-Pfeil von 40
- 20: Verbindungsteil
- 21: Kontaktteil von 20, Steckkontakt
- 21': axiale Endlage von 21
- 22: elektrische Leitung für 21
- 23: Stiftende von 21
- 24: axialer Einführ-Pfeil von 21 (Fig. 2)
- 25: federnde Zunge an 21
- 26: Dichtring bei 21, 22
- 27: radiale Schulter von 21
- 28: Rast-Gegenschließteil, erste Rastrippe
- 29: Rast-Gegenschließteil, zweite Rastrippe
- 30: Gehäuse, Buchsen gehäuse
- 31: Aufnahmeraum in 36
- 32: Bodenwand von 31
- 33: Längsachse von 30
- 34: abgesetzter Hinterabschnitt von 30
- 35: Durchbruch für 23 in 32
- 36: Kupplungsabschnitt von 30, Aufnahmeabschnitt
- 37: Gehäusekammer in 30
- 38: Trennwand zwischen 37
- 39: Hinterende von 30
- 40: Trennwandstück
- 40': volle Einsteckposition von 40 (Fig. 2)
- 41: Wandteil von 40
- 42: oberer Längsrand von 40, Randzone
- 43: Führungsschiene bei 40
- 44: Höhe von 40
- 45: unterer Längsrand von 40
- 46: oberer Radialvorsprung von 40
- 47: unterer Radialvorsprung von 40
- 48: Innenkante von 41
- 49: Außenkante von 41
- 50: Axialaussparung in 30
- 51: Einsteckkanal, vertikaler Schlitz von 50
- 52: oberes Schlitzende von 51
- 53: kanalförmige Ausweitung bei 42, Einsteckkanal
- 54: Höhe von 50
- 55: unteres Schlitzende von 51
- 56: erweiterter Kanalteil für 46, Einsteckkanal
- 57: erweiterter Kanalteil für 47, Einsteckkanal
- 58: Auflaufschräge in 37
- 59: Aussparungsgrund von 50
- 60: Baueinheit aus 30, 40
- 61: erste Höhenlinie für Einsteckmontage
- 62: zweite Höhenlinie für Vorraststellung
- 63: dritte Höhenlinie für Endraststellung
- 64: großer Höhenabstand zwischen 45, 55 (Fig. 5)
- 65: mittlerer Höhenabstand zwischen 45, 55 (Fig. 6)
- 66: minimaler Höhenabstand zwischen 45, 55 (Fig. 8)
- 67: abdeckwirksamer Wandteil bei 50 für 46
- 68: abdeckwirksamer Wandteil bei 50 für 47
- 69: Kupplungsende von 20
- 70: Kastenabschnitt von 21 (Fig. 2)
- 71: Durchbruch zur Herstellung von 58

## Patentansprüche

1. Elektrischer Verbindungsteil (20, 10) einer zweiteiligen Steckverbindung mit einem Gehäuse, wie einem Steckergehäuse (13) oder einem Buchsengehäuse,
wobei die ineinandersteckbaren Enden (69) der beiden Gehäuse (13, 30) zueinander komplementäre Kupplungsabschnitte (14, 36) aufweisen, wie einen Steckabschnitt (14) am Steckergehäuse bzw. einen Aufnahmeabschnitt (36) im Buchsengehäuse (30),
und das Gehäuse (30) des Verbindungsteils (20) wenigstens zwei paarweise nebeneinanderliegende axiale Kammern (37) aufweist, zwischen denen sich eine axiale Trennwand (38) befindet,
und in die Gehäusekammern (37) jeweils an eine Leitung (22) angeschlossene elektrische Kontaktteile (21), wie Buchsenkontakte (11) oder Steckkontakte (21), axial bis zu einer definierten Endlage (21') einführbar sind und sich bis in den Kupplungsabschnitt (36) erstrecken,
und mit einem Sperrelemente aufweisenden Schieber (40) im Gehäuse (30), welcher zwischen einer Vorraststellung (62) und einer Endraststellung (63) im Gehäuse querbeweglich (19) ist,
wobei die Sperrelemente in der Endraststellung (63) des Schiebers radiale Schultern (27) an den Kontaktteilen (21) hintergreifen und die Kontaktteile (21) in ihrer axialen Endlage (21') in den Gehäusekammern (37) verriegeln,
aber in der Vorraststellung (62) das axiale Einführen (24) der Kontaktteile (21) in die Gehäusekammern (37) gestatten,
**dadurch gekennzeichnet**,
daß der Schieber aus einem lösbaren Teilstück (40) der axialen Trennwand (38) besteht, welches als Sperrelemente dienende Radialvorsprünge (46, 47) besitzt,
und daß das Gehäuse (30) zwischen den beiden Gehäusekammern (37) eine zum Kupplungsende (69) des Gehäuse (30) hin offene Axialaussparung (50) mit einem Öffnungsprofil aufweist, welches eine axiale Einsteckmontage (17) des Trennwandstücks erlaubt.

2. Verbindungsteil nach Anspruch 1, dadurch gekennzeichnet, daß die rastwirksame Querbewegung (19) des Trennwandstücks im Gehäuse (30) senkrecht zur Einsteckmontage (17), in Höhenrichtung der Axialaussparung (50), erfolgt, und daß die Höhe (54) der Axialaussparung (50) sich von der Stellung (61) des Trennwandstücks bei seiner Einsteckmontage, über dessen Vorraststellung (62) hinaus, mindestens bis zur Endraststellung (63) erstreckt.

3. Verbindungsteil nach Anspruch 1 oder 2, dadurch gekennzeichnet, daß die Axialaussparung (50) zur wandparallelen Führung des Trennwandstücks bei dessen Querbewegung (19) dient.

4. Verbindungsteil nach einem oder mehreren der Ansprüche 1 bis 3, dadurch gekennzeichnet, daß die Radialvorsprünge (46, 47) des montierten Trennwandstücks bereits in der Vorraststellung (62) zum Kupplungsende (69) des Gehäuses (30) hin von Wandteilen (67, 68) abgedeckt sind, welche das Öffnungsprofil der Axialaussparung (50) umgrenzen.

5. Verbindungsteil nach einem oder mehreren der Ansprüche 1 bis 4, dadurch gekennzeichnet, daß sich die Axialaussparung (50) zwischen mehreren, paarweise übereinander liegenden Gehäusekammern (37) des Gehäuses (30) erstreckt
und das Trennwandstück mehrere, im Höhenversatz zueinander liegende Radialvorsprünge (46, 47) aufweist,
welche in der Endraststellung (63) die radialen Schultern (27) der diversen Kontaktteile (21) in den entsprechenden Gehäusekammern (37) hintergreifen.

6. Verbindungsteil nach einem oder mehreren der Ansprüche 1 bis 5, dadurch gekennzeichnet, daß die Rast-Schließteile (18) am Trennwandstück in derjenigen axialen Randzone (42) angeordnet sind, welche der Richtung seiner rastwirksamen Querbewegung (19) abgekehrt ist,
und die Rast-Gegenschließteile (28, 29) im Inneren der Axialaussparung (50) im Bereich eines axialen Kanals angeordnet sind, der zur Einsteckmontage (17) des Trennwandstücks dient.

7. Verbindungsteil nach einem oder mehreren der Ansprüche 1 bis 6, dadurch gekennzeichnet, daß das Trennwandstück einen im fertig montierten Einsteckfall (40') axial im Kupplungsabschnitt (36) des Gehäuses (30) ragenden Kontrollstift besitzt,
dem eine komplementäre Kontrollausnehmung im Kupplungsabschnitt vom Gehäuse (13) des anderen Verbindungsteils (10) zugeordnet ist,
und die Kontrollausnehmung lediglich in der Endraststellung (63) des Trennwandstücks mit dem Kontrollstift (36) axial ausgerichtet ist und ein volles Ineinanderstecken der beiden Verbindungsteile gestattet.

8. Verbindungsteil nach Anspruch 7, dadurch gekennzeichnet, daß der Kontrollstift (36) in axialer Verlängerung des Trennwandstücks verläuft.

## Claims

1. Electrical connecting portion (20, 10) of a two-part plug-in connection with a housing, such as a plug housing (13) or a socket housing,
wherein the ends (69) of the two housings (13, 30) which can be plugged one into the other comprise complementary coupling sections (14, 36) such as a plug-in section (14) on the plug housing or a receiving section (36) in the socket housing (30),
and the housing (30) of the connecting portion (20) comprises at least two axial chambers (37) located adjacent to each other in pairs, between which is located an axial partition (38),
and electrical contact portions (21) each connected to a line (22) such as socket contacts (11) or plug-in contacts (21) can be introduced into the housing chambers (37) axially as far as a predefined end position (21') and extend into the coupling section (36),
and with a slide (40) comprising locking elements in the housing (30), which is transversely movable in the housing between the preliminary latch position (62) and a final latch position (63),
wherein the locking elements in the final latch position (63) of the slide engage behind radial shoulders (27) on the contact portions (21) and lock the contact portions (21) in their axial end position (21') in the housing chambers (37),
but in the preliminary latch position (62) allow axial introduction (24) of the contact portions (21) into the housing chambers (37),
characterised in that the slide consists of a releasable section (40) of the axial partition (38), which has radial projections (46, 47) serving as locking elements,
and in that the housing (30) between the two housing chambers (37) comprises an axial recess (50) opening towards the coupling end (69) of the housing (30) with an opening profile which allows axial insertion assembly (17) of the partition section.

2. Connecting portion according to claim 1, characterised in that the latch-action transverse movement (19) of the partition section in the housing (30) takes place perpendicularly to insertion assembly (17), in the direction of the height of the axial recess (50), and in that the height (54) of the axial recess (50) extends from the position (61) of the partition section during insertion assembly thereof, beyond the preliminary latch position (62) thereof, at least as far as the final latch position (63).

3. Connecting portion according to claim 1 or 2, characterised in that the axial recess (50) serves to guide the partition section parallel to the walls during transverse movement thereof (19).

4. Connecting portion according to one or more of claims 1 to 3, characterised in that the radial projections (46, 47) of the assembled partition section already in the preliminary latch position (62) are covered from the coupling end (69) of the housing (30) by wall portions (67, 68) which surround the opening profile of the axial recess (50).

5. Connecting portion according to one or more of claims 1 to 4, characterised in that the axial recess (50) extends between several housing chambers (37) of the housing (30) located in pairs one above the other
and the partition section comprises several radial projections (46, 47) offset in height from each other,
which in the final latch position (63) engage behind the radial shoulders (27) of the various contact portions (21) in the corresponding housing chambers (37).

6. Connecting portion according to one or more of claims 1 to 5, characterised in that the latch closing portions (18) on the partition section are arranged in the axial edge zone (42) which faces away from the direction of its latch-action transverse movement (19),
and the latch counter closing portions (28, 29) are arranged in the interior of the axial recess (50) in the region of an axial channel which serves for insertion assembly (17) of the partition section.

7. Connecting portion according to one or more of claims 1 to 6, characterised in that the partition section has a check pin which in case of fully assembled insertion (40') extends axially in the coupling section (36) of the housing (30),
and with which is associated a complementary check recess in the coupling section of the housing (13) of the other connecting portion (10),
and the check recess only in the final latch position (63) of the partition section is axially aligned with the check pin (36) and allows full insertion of the two connecting portions one in the other.

8. Connecting portion according to claim 7, characterised in that the check pin (36) extends in axial extension of the partition section.

## Revendications

1. Elément de connexion électrique (20, 10) d'un connecteur mâle-femelle à deux parties, comportant un boîtier, notamment un boîtier d'enfichage (13) ou un boîtier à douille,
dans lequel les extrémités mutuellement enfichables (69) des deux boîtiers (13, 30) présentent des sections de couplage complémentaires (14, 36), telles qu'une section d'enfichage (14) sur le boîtier d'enfichage ou une section réceptrice (36) dans le boîtier à douille (30),
le boîtier (30) de l'élément de connexion (20) présente au moins deux chambres axiales (37) disposées l'une à côté de l'autre par paires, entre lesquelles se trouve une cloison axiale (38), et
dans les chambres de boîtier (37), des éléments de contact électriques (21) raccordés à une ligne (22), notamment des contacts à douille (11) ou des contacts d'enfichage (21), peuvent être introduites axialement jusque dans la position finale définie (21') et s'y étendent jusque dans la section de couplage (36), et
un coulisseau (40) présentant un élément de blocage dans le boîtier (30), qui peut être déplacé transversalement (19) entre une position de pré-encliquetage (62) et une position d'encliquetage finale (63) dans le boîtier,
dans lequel les éléments de blocage, dans la position d'encliquetage finale (63) du coulisseau, s'accrochent derrière des épaulements radiaux (27) disposés sur les éléments de contact (21) et verrouillent les éléments de contact (21) dans leur position finale axiale (21') dans les chambres de boîtier (37),
mais permettent, en position de pré-encliquetage (62), l'insertion axiale (24) des éléments de contact (21) dans les chambres de boîtier (37),
caractérisé en ce que le coulisseau est constitué d'un tronçon amovible (40) de la cloison axiale (38), qui possède des saillies radiales (46, 47) servant d'éléments de blocage, et
en ce que le boîtier (30) présente entre les deux chambres de boîtier (37) une cavité axiale (50) ouverte vers l'extrémité de couplage (69) du boîtier (30) avec un profil d'ouverture qui permet un montage axial par enfichage (17) du tronçon de cloison.

2. Elément de connexion selon la revendication 1, caractérisé en ce que le déplacement transversal d'encliquetage (19) du tronçon de cloison dans le boîtier (30) se fait perpendiculairement au montage d'enfichage (17), dans la direction de la hauteur de la cavité axiale (50) et en ce que la hauteur (54) de la cavité axiale (50) s'étend de la position (61) du tronçon de cloison, lors de son montage d'enfichage, au-delà de sa position de pré-encliquetage (62), au moins jusque dans la position d'encliquetage finale (63).

3. Elément de connexion selon la revendication 1 ou 2, caractérisé en ce que la cavité axiale (50) sert au guidage parallèle aux parois du tronçon de cloison lors de son mouvement transversal (19).

4. Elément de connexion selon une ou plusieurs des revendications 1 à 3, caractérisé en ce que les saillies radiales (46, 47) du tronçon de cloison monté sont déjà recouvertes dans la position de pré-encliquetage (62) vers l'extrémité de couplage (69) du boîtier (30) de parties de paroi (67, 68), qui délimitent le profil d'ouverture de la cavité axiale (50).

5. Elément de connexion selon une ou plusieurs des revendications 1 à 4, caractérisé en ce que la cavité axiale (50) s'étend entre plusieurs chambres (37) du boîtier (30) qui se trouvent l'une au-dessus de l'autre par paires, et
le tronçon de cloison présentent plusieurs saillies radiales (46, 47) décalées en hauteur l'une par rapport à l'autre,
qui, dans la position d'encliquetage finale (63), s'accrochent derrière des épaulement radiaux (27) des divers éléments de contact (21) dans les chambres de boîtier correspondantes (37).

6. Elément de connexion selon une ou plusieurs des revendications 1 à 5, caractérisé en ce que les éléments de fermeture par encliquetage (18) sont agencés sur le tronçon de cloison dans la zone de bord axiale (42) qui est opposée à la direction de son déplacement transversal d'encliquetage (19), et
les éléments de contre-fermeture par encliquetage (28, 29) sont agencés à l'intérieur de la cavité axiale (50) dans la zone d'un canal axial qui sert au montage d'enfichage (17) du tronçon de cloison.

7. Elément de connexion selon une ou plusieurs des revendications 1 à 6, caractérisé en ce que le tronçon de cloison possède une broche de contrôle faisant saillie, dans le cas d'un enfichage monté fini (40'), axialement dans la section de couplage (36) du boîtier (30),
broche à laquelle est affectée une cavité de contrôle complémentaire dans la section de couplage du boîtier (13) de l'autre élément de connexion (10), et
la cavité de contrôle n'est alignée axialement avec la broche de contrôle (36) que dans la position d'encliquetage finale (63) du tronçon de cloison et permet un enfichage mutuel complet des deux éléments de connexion.

8. Elément de connexion selon la revendication 7, caractérisé en ce que la broche de contrôle (36) s'étend dans le prolongement axial du tronçon de cloison.
